# EUROPÄISCHE PATENTSCHRIFT

(11) **EP 0 168 060 B1**
(45) Veröffentlichungstag und Bekanntmachung des Hinweises auf die Patenterteilung: **19.10.1988**
(21) Anmeldenummer: 85108734.6
(22) Anmeldetag: 12.07.1985
(51) Int. Cl.: B65D 19/08, B65D 21/02

(54) **Stapelbare Palette**
Stackable pallet
Palette pouvant être empilée

(30) Priorität: 12.07.1984 DE 8420900 U
(43) Veröffentlichungstag der Anmeldung: 15.01.1986
(73) Patentinhaber: Steenhaut, José, D-5760 Arnsberg 1 (DE)
(72) Erfinder: Steenhaut, José, D-5760 Arnsberg 1 (DE)
(74) Vertreter: Fritz, Herbert, Dipl.-Ing.

(56) Entgegenhaltungen:
- AU-B- 513 877
- DE-A- 3 342 345
- DE-B- 1 180 670
- FR-A- 2 159 970
- US-A- 3 945 501

## Beschreibung

Die vorliegende Erfindung betrifft eine stapelbare Palette insbesondere für schwere Lasten mit im Grundriß rechteckigem oberen Rahmen, vier Eckpfosten und einem Patettenboden, die außerdem zwei untere, jeweils zwei Eckpfosten paarweise verbindende Versteifungsstreben aufweist. Beispielsweise aus der deutschen Offenlegungsschrift DE-A-3 342 345 ist eine derartige Palette bekannt. Eine bekannte derartige Palette kann einerseits als Regalbaustein verwendet werden, indem zu diesem Zweck mehrere Paletten aufeinander gestellt werden. Es ist andererseits auch möglich zur besseren Nutzung von Produktios-und Lagerräumen bei Nichtgebrauch mehrere Paletten kompakt ineinander zu stapeln. Das ineinander stapeln wird u. a. dadurch möglich, daß die beiden hinteren Eckpfosten enger stehen als die beiden vorderen Eckpfosten, so daß die hinteren Eckpfosten zwischen den Seitenstreben des oberen Rahmens einer anderen Palette beim ineinander stapeln Platz haben. Um wegen der offenen Rahmenstruktur ein Herausfallen kleinerer Ladegüter an den Seitenteilen der Palette zu vermeiden, werden bei der bekannten Palette Streben vorgeschlagen, die in der vertikalen Position die Flächen der Seitenteile unterteilen und in eine horizontale Position umklappbar sind. Das Umklappen ist unbedingt erforderlich, da sonst die Paletten nicht mehr ineinander stapelbar wären. Bevor die bekannten Paletten ineinander gestapelt werden können, ist es daher notwendig, die Arretierstifte, die die Streben in der vertikalen Lage arretieren, zu lösen und die Streben in die horizontale Lage umzuklappen, was beim ineinander stapeln einer größeren Anzahl von Paletten zeitraubend ist. Die bekannte Palette ist außerdem nach der Frontseite hin völlig offen, so daß dort ein Herausfallen des Ladegutes nicht verhindert wird.

Aus der französischen Patentschrift FR-A-1 475 070 ist eine weitere Palette bekanntgeworden, von der sowohl mehrere Paletten aufeinander gestellt werden als auch mehrere Paletten kompakt ineinander gestapelt werden können. Der dort vorgeschlagene Palettentyp weist jedoch nur an den beiden Querseiten Wände zur Begrenzung des Stauraums auf und ist zu den anderen Seiten hin offen. Die Gefahr des Herausfallens oder Herausrollens des Ladeguts besteht daher auch bei dieser bekannten Palette.

Demgegenüber besteht die Aufgabe der vorliegenden Erfindung darin, einen Palettentyp zu schaffen, der sowohl ein aufeinanderstellen als auch ein kompaktes ineinander stapelnmehrerer Paletten zuläßt, ohne daß dazu an der Palette Veränderungen wie Demontage einzelner Teile vorgenommen werden müssen, und bei dem der Stauraum für das Ladegut weitgehend nach allen Seiten hin so begrenzt ist, daß das Herausfallen auch kleinerer Ladegüter verhindert wird.

Die Lösung dieser Aufgabe liefert eine Palette mit den Merkmalen des Anspruchs 1. Im Anspruch 1 kommt dabei ein allgemeinerer Lösungsgedanke zum Ausdruck, wohingegen insbesondere in den Ansprüchen 2 und 8 konkretere Ausführungsformen der Aufgabenlösung ausgeführt sind. Die übrigen Unteransprüche haben weitere vorteilhafte Ausgestaltungen der erfindungsgemäßen Palette zum Inhalt.

Im prinzip ist eine erfindungsgemäße Palette zur Lagerung und zum Transport beliebiger Güter geeignet. Insbesondere soll die Palette dem Transport schwerer Lasten, nämlich beispielsweise von Tiefkühlfleisch oder anderen tiefgefrorenen Lebensmitteln dienen. In diesem Fall ist es zweckmäßig, die Palette aus Edelstahl herzustellen. Der Transport der genannten Güter mittels der Paletten geschieht in der Regel in Lastkraftwagen. Dabei ist es von Vorteil, wenn die Paletten ein genormtes Euro-Maß von 120 cm Länge und 100 cm Breite aufweisen, damit der Transport mit Lastkraftwagen beliebiger Nationalität möglich ist.

Beim Transport im Lastkraftwagen können mehrere Paletten aufeinander gestellt werden, in der Weise, daß jeweils die Eckpfosten der oberen Palette auf den Eckpfosten der unteren Palette ruhen, so daß die Gewichtskräfte hauptsächlich in die Eckpfosten eingeleitet werden. An den Paletten sind Verbindungselemente vorgesehen, durch die sie in dieser Stapelstellung fixiert werden. Beim Transport von beispielsweise Tiefkühlfleisch sind an die Belastbarkeit der Paletten wegen der hohen Ladegewichte hohe Ansprüche zu stellen, denen die erfindungsgemäße Palette bei Ausführung in Edelstahl durch ihre Konstruktionsweise gerecht wird. Wird beispielsweise eine Palette mit jeweils 200 kg Gewicht beladen, muß bei drei übereinander gestapelten Paletten die untere ein Gewicht von mehr als 600 kg aufnehmen. Auch kommt es beim Umgang mit den beladenen Paletten, etwa beim Be- und Entladen eines Lastkraftwagens- mit den Paletten mittels eines Gabelstaplers vor, daß mit den Paletten nicht sehr sorgfältig umgegangen wird, beispielsweise die Paletten in einer gewünschten Position vom Gabelstapler aus einigen cm Höhe einfach fallengelassen werden. Hieraus ergeben sich Mindestanforderungen an die Bauweise des Palettenrahmens und des Aufnahmekörpers für das Ladegut hinsichtlich der Anzahl der zu verwendenden Rohre und der erforderlichen Materialstärke. Andererseits soll wegen der hohen Materialkosten bei der Ausführung in Edelstahl eine Palette von maximaler Belastbarkeit unter Verwendung von möglichst wenig Material geschaffen werden. Auch diesem Gesichtspunkt trägt die erfindungsgemäß konstruierte Palette Rechnung. Unter Berücksichtigung der vorgenannten Aspekte wird die eingangs genannte Aufgabenstellung wie folgt gelöst. Die Palette hat einen allseitig geschlossenen oberen horizontalen Rahmen aus zwei Rahmenlängsrohren und zwei Rahmenquerrohren. Jedoch liegen nur die Rahmenlängsrohre auf jeweils zwei Eckpfosten auf, während die Rahmenquerrohre ausserhalb des von den Eckpfosten gebildeten Rechtecks liegen. Dadurch wird ermöglicht, daß beim kompakten ineinander stapeln der Paletten die Eckpfosten der nächsth.ö- heren Palette zwischen die Rahmenquerrohre der tieferen Palette passen. Der äussere Abstand zweier Eckpfosten ist dabei um ein geringes Toleranzmaß geringer als der Abstand der gegenüberliegenden Innenkanten der Rahmenquerrohre, damit ein müheloses ineinandersetzen der Paletten ohne die Gefahr des Verkantens möglich ist.

Der wannenartige Aufnahmekörper für das Ladegut hat etwa U-förmigen Querschnitt und ist ebenfalls so bemessen, daß seine maximale Ausdehnung in Palettenlängsrichtung an jeder Seite um ein Toieranzmaß geringer ist als der Abstand der Innenkanten der Rahmenquerrohre, damit er zwischen diese hindurch passt. Für den Aufnahmekörper werden zwei konkrete Ausführungsformen beispielhaft vorgeschlagen. Bei der einen besteht der Aufnahmekörper aus zwei oder mehreren im Abstand voneinander angeordneten parallelen in Seitenansicht U-förmigen Rohren. Sollen kleinere Ladegüter aufgenommen werden, wird eine größere Anzahl dieser U-Rohre in engerem Abstand angeordnet. Wesentlich ist, daß die U-Rohre nur oben mit den Rahmenquerrohren verbunden sind, damit diese Verbindung nicht das ineinanderstellen der Paletten behindert. Bei der anderen Ausführungsform besteht der Aufnahmekörper aus einer einstückigen Blechwanne mit zum Wannenboden hin schwach konisch verlaufenden Seitenwänden. Die Konizität ist erforderlich, damit beim ineinander stapeln der Paletten die Wannen problemlos ineinanderpassen. Die Blechwanne hat wiederum nur oben eine Verbindung nur zu den Rahmenquerrohren. Wesentlich ist ausserdem bei beiden Ausführungsformen, daß an den Längsseiten zwischen dem Aufnahmekörper und den Rahmen!ängsrohren ein ausreichender Zwischenraum verbleibt, der beim ineinander stapeln der Paletten die Eckpfosten der oberen Paletten aufnimmt und daher vorzugsweise ein Vielfaches der Breite eines Eckpfostens breit ist. Die Breite dieses Zwischenraums bestimmt wieviele Paletten kompakt ineinander gestapelt werden können.

Nach einer bevorzugten Ausführungsform der Erfindung sind auf die Rahmenquerrohre jeweils umgekehrt U-förmige Rohrbügel aufgesetzt, so daß sich zwischen diesen Rohrbügeln und den darunter liegenden Rahmenquerrohren ein rechteckiger Zwischenraum ergibt. Diese rechteckige Öffnung erleichtert das Herausnehmen einer Palette aus einem Stapel mehrerer ineinander gestapelter Paletten mit dem Gabelstapler, der in diese Öffnung hineingreifen kann. Wenn mehrere ineinander gestapelte Paletten gemeinsam transportiert werden sollen, kann der Gabelstapler unter eine untere, jeweils zwei Eckpfosten einer Palette paarweise verbindende Versteifungsstrebe der untersten Palette greifen und die Paletten gemeinsam anheben, in diesem Fall werden die Paletten vcn der Längsseite her angefahren. Das Anfahren und Herausnehmen einer einzelnen Palette oder Anheben mehrerer Paletten kann auch von der Querseite her erfolgen, wobei der Gabelstapler in die entsprechende rechteckige Öffnung über dem Rahmenquerrohr greift. Es ist daher unerheblich, ob die Palettenstapel bei der Lagerung in Längsrichtung oder in Querrichtung hintereinander angeordnet werden.

Im Folgenden werden die erfindungsgemäßen Paletten in Ausführungsbeispielen anhand der Zeichnungen näher beschrieben.

Dabei zeigen :
Fig. 1 Die Ansicht einer erfindungsgemäßen Palette von der Längsseite
Fig. 2 Die Ansicht einer Palette von der Querseite in Richtung des Pfeiles 11 von Fig. 1
Fig. 3 Eine Draufsicht auf eine Palette in Richtung des Pfeiles 111 von Fig. 1
Fig. 4 Eine vergrößerte Ansicht eines U-Rohrs des Aufnahmekörpers
Fig. 5 Die Ansicht dreier ineinander gestapelter Paletten von der Längsseite
.Fig. 6 Die Ansicht dreier Paletten in Richtung des Pfeiles VI von Fig. 5
Fig. 7 Die Ansicht zweier aufeinander gestellter Paletten von der Längsseite
Fig. 8 Die längsseitige Ansicht einer alternativen Ausführungsform der Palette
Fig. 9 Eine Draufsicht auf eine Palette nach Fig.8.

Zunächst wird eine Ausführungsform der erfindungsgemäßen Palette anhand der Fig. 1-7 beschrieben. Die Palette besteht aus einem allseitig geschlossenen oberen rechteckigen Rahmen aus zwei Rahmenlängsrohren 2a, 2b und zwei Rahmenquerrohren 6a, 6b. Dieser obere rechteckige Rahmen weist in bevorzugter Weise die EuroNorm-Masse 120 cm x 100 cm auf, kann aber auch jedes andere Maß haben und beispielsweise auch quadratisch sein. Die Rahmenlängsrohre liegen auf den Eckpfosten 1a, 1b. 1 c. 1d der Palette auf, die in bevorzugter Weise wie die Rahmenrohre rechteckigen Querschnitt haben. Die vier Eckpfosten sind so angeordnet, daß sie in der Draufsicht ein Rechteck bilden, dessen Längenmaß - gemessen von Aussenkante zu Aussenkante zweier Eckpfosten 1a, 1b - mit X bezeichnet ist. Die Rahmenquerrohre 6a, 6b liegen ausserhalb dieses von den Eckpfosten aufgespannten Rechtecks. Der Abstand der Innenkanten der Rahmenquerrohre 6a, 6b der mit Y bezeichnet ist, muß an jeder Seite jeweils um das Toleranzmaß Δ₁, also insgesamt um 2 x A, größer sein als das Längenmaß X, damit beim ineinanderstellen die Eckpfosten der nächsthöheren Palette zwischen den Rahmenquerrohren der darunterliegenden ausreichend Platz haben und ein Verkanten beim ineinander stapeln mittels eines Gabelstaplers verhindert wird.

Bei der in den Figuren 1-7 dargestellten Ausführungsform der Palette ist der Aufnahmekörper für das Ladegut aus mehreren parallelen, in Seitenansicht U-förmigen Rohren 7 gebildet, deren horizontale Abschnitte 8 den Palettenboden bilden und deren vertikale Abschnitte 7a, 7b an den oberen Schenkelenden Distanzstücke 9 aufweisen, die mit den Rahmenquerrohren 6a, 6b verbunden sind. Der Aufnahmekörper hat darüberhinaus keine Verbindung zum Palettenrahmen oder zu den Eckpfosten, da diese beim kompakten ineinander stapeln der Paletten hinderlich wäre. Der äussere Abstand der vertikalen Schenkel 7a, 7b, der mit Z bezeichnet ist, ist aufgrund der Distanzstücke 9.an den oberen Schenkelenden an jeder Seite jeweils um ein Toleranzmaß A₂ geringer als der Abstand Y der Innenkanten der Rahmenquerrohre 6a, 6b, so daß auch der Aufnahmekörper der oberen Palette beim kompakten ineinander stapeln zwischen den Rahmenquerrohren der unteren Palette ausreichend Platz hat. Zwischen dem äussersten U-Rohr 7 des Aufnahmekörpers und dem jeweiligen Rahmenlängsrohr 2a, 2b der Palette muß an beiden Seiten ein Zwischenraum 41 bleiben, dessen Breite der Rohrbreite eines Eckpfostens 1a bzw. besser einem Vielfachen der Breite eines Eckpfostens entspricht, da beim kompakten ineinander stapeln der Paletten der Eckpfosten einer oder mehrerer oberer Paletten von diesem Zwischenraum 41 der unteren Paletten aufgenommen wird.

Aus Figur 6 ist ersichtlich, wie die Paletten beim kompakten ineinander stapeln im Falle des Nichtgebrauchs ineinander verschachtelt werden. Diese Ansicht zeigt drei ineinander gestapelte Paletten von der Querseite. Die mittlere Palette ist dabei in vorteilhafter Weise gegenüber der unteren Palette nach rechts versetzt um etwa eine Eckpfostenbreite. Die obere Palette ist gegenüber der unteren um eine Eckpfostenbreite nach links versetzt angeordnet. Die rechten Eckpfosten der Paletten sind in Fig. 6 mit 11a, 21a, 31 a bezeichnet. Die vertikalen Schenkel der linken äusseren U-Rohre des Aufnahmekörpers der Paletten sind in der Darstellung mit 17a, 27a, 37a bezeichnet. In dem Beispiel ist der Zwischenraum zwischen Eckpfosten und dem äusseren U-Rohr so breit daß drei Paletten ineinander gestapelt werden können. Die nächsthöhere Palette muß beim Stapeln auf die obere Palette gestellt werden. Es ist jedoch möglich mehr als drei Paletten ineinander zu stapeln, wenn der Zwischenraum zwischen Eckpfosten und äusserem U-Rohr breiter gewählt wird, was beispielsweise für den Transport grösserer Ladegüter ohne weiteres möglich ist. Auch kann die Breite der Eckpfosten und der U-Rohre verringert werden, wenn Ladegüter von geringerem Gewicht mit der Palette transportiert werden sollen.

Wie aus Figur 2 ersichtlich ist, sind la, 1b und 1c, 1d jeweils paarweise durch untere, zu den oberen Rahmenlängsrohren parallele Versteifungsstreben 3a, 3b verbunden, die ein auseinanderspreizen der Eckpfosten bei Belastung der Palette verhindern. An der Querseite der Palette, zwischen den Eckpfosten 1b, 1 ist dagegen keine Verbindung vorgesehen, da diese beim ineinander stapeln der Paletten hinderlich wäre. Auf die Rahmenquerrohre 6a, 6b sind umgekehrt U-förmige Rohrbügel 6c, 6d aufgesetzt, die zusammen mit den Rahmenquerrohren einen rechteckigen Rahmen bilden mit einer rechteckigen Öffnung 6e. In diese rechteckige Öffnung 6e kann der Gabelstapler hineinfassen, wenn die Palette angehoben werden soll. Beim Anheben der Palette von der Längsseite her kann der Gabelstapler unter die Versteifungsstrebe 3a greifen. Durch hineinfassen in die rechteckige Öffnung 6e (Fig. 6) kann der Gabelstapler auch eine einzelne Palette aus einem Stapel herausheben. Durch Untergreifen des Rahmenlängsrohres 12a der unteren Palette (Fig. 5) kann der Gabelstapler mehrere Paletten, die ineinander gestapelt sind, gleichzeitig anheben. In Figur 5 ist eine Ansicht dreier ineinander gestapelter Paletten von der Paletten-Längsseite her dargestellt. Mit 13a, 23a, 33a sind die unteren Versteifungsstreben, mit 12a, 22a, 32a die Rahmenlängsrohre und mit 31a, 31 b die beiden vorderen Eckpfosten der obersten Palette bezeichnet, mit 11a, 11b die beiden vorderen Eckpfosten der unteren Palette. Die Höhendifferenz 39 zweier Paletten ergibt sich daraus, daß die Rahmenquerrohre 6a, 6b einer oberen Palette beim ineinander stapeln auf den Rohrbügeln 6c, 6d der darunterliegenden Palette aufliegen. In Figur 7 sind zwei aufeinander gestellte Paletten in einer Ansicht von der Paletten-Längsseite her dargestellt. Daraus ist ersichtlich, daß die Eckpfosten 21 a, 21 b der oberen Palette auf den Eckpfosten 11a, 11b der unteren Palette stehen. Damit die Paletten sicher aufeinander stehen, sind auf den Eckpfosten zylindrische Nocken 4 angeordnet und unten in den Füßen der Eckpfosten entsprechend große zylindrische Ausnehmungen 5 vorgesehen, die die Nocken der jeweils unteren Palette aufnehmen. Um die Eckverbindung zwischen Eckpfosten 21a, 21b.und Rahmenlängsrohr 22a zu stabilisieren, sind dort Winkelbleche 38 vorgesehen.

Die Figuren 8 und 9 zeigen eine alternative Ausführungsform der erfindungsgemäßen Palette, bei der der Aufnahmekörper für das Ladegut aus einer einstückigen Blechwanne 40 mit im wesentlichen U-förmigem Querschnitt besteht. Um ein problemloses ineinander stapeln mehrerer Paletten zu ermöglichen, verlaufen die Seitenwände 42 der Blechwanne 40 zum Palettenboden 43 hin schwach konisch. Da die größte Abmessung des Aufnahmekörpers in Längsrichtung der Palette Z wiederum geringer sein muß als der Abstand der Innenkanten der Rahmenquerrohre Y, sind horizontale Distanzstücke 44 vorgesehen, die die Seitenwände 42 der Blechwanne mit den Rahmenquerrohren 6a, 6b verbinden. Die Anzahl der Paletten, die ineinander gestapelt werden können, wird wiederum von der Breite des Zwischenraums 41 zwischen der Aussenkante 45 der Blechwanne und dem Rahmenlängsrohr und auch von der Rohrbreite des Eckpfostens bestimmt.

Wie in Figur 1 angedeutet ist, können weitere vertikale Zwischenstreben 14 an den Längsseiten der Palette zur Verbindung der Rahmenlängsrohre 2a, 2b mit den unteren Versteifungsstreben 3a, 3b vorgesehen sein. Das kompakte ineinander stapeln der Paletten wird durch diese Zwischenstreben 14 nicht behindert. Die Fläche zwischen Rahmenlängsrohr 2a und Versteifungsstrebe 3a an der Paletten-Längsseite kann sogar beispielsweise durch ein Blech ganz geschlossen sein, was den Vorteil hat, das dann auch an den Längsseiten der Palette ein Herausfallen des Ladegutes verhindert wird.

## Patentansprüche

1̅. . Stapelbare Palette insbesondere für schwere Lasten mit im Grundriß rechteckigem oberen horizontalen Rahmen, vier Eckpfosten (1a, 1 b, 1c. 1d), einem Palettenboden (43) und zwei unteren, jeweils zwei Eckpfosten paarweise verbindenden Versteifungsstreben (3a, 3b), gekennzeichnet durch die nachfolgenden Merkmale :
- der obere horizontale Rahmen ist aus zwei Rahmenlängsrohren (2a, 2b) und zwei Rahmenquerrohren (6a, 6b) gebildet und allseitig geschlossen ;
- die Eckpfosten (1a, 1b, 1c, 1d) sind in den vier Ecken eines Rechtecks mit dem Längenmaß X (gemessen von außenkante zu außenkante zweier Eckpfosten (1a, 1b)) angeordnet;
- die Rahmenlängsrohre liegen auf jeweils zwei .Eckpfosten auf ;
- die Rahmenquerrohre liegen außerhalb des von den Eckpfosten gebildeten Rechtecks, wobei der Abstand Y der gegenüberliegenden Innenkanten der Rahmenquerrohre um ein geringes Toleranzmaß (2 x Δ₁) größer ist als das Längenmaß X ;
- es ist ein wannenartiger, nach oben und zu den Längsseiten der Palette hin offener Aufnahmekörper (40) mit U-förmigem Querschnitt für das Ladegut vorgesehen, dessen horizontaler Abschnitt (43) den Palettenboden bildet und der durch vertikale Abschnitte (42) an den Querseiten der Palette begrenzt ist ;
- die maximale Abmessung des Aufnahmekörpers in Palettenlängsrichtung ist um ein geringes Toleranzmaß (2 x ^{p}₂) geringer als der Abstand Y der gegenüberliegenden Innenkanten der Rahmenquerrohre ;
- der Aufnahmekörper ist so bemessen, daß an den Längsseiten jeweils ein Zwischenraum (41) zu den Rahmenlängsrohren von mindestens der Breite eines Eckpfostens bleibt ;
- der Aufnahmekörper ist nur an den oberen Enden der vertikalen Abschnitte mit den Rahmenquerrohren verbunden.

2. Stapelbare Palette nach Anspruch 1, dadurch gekennzeichnet, daß der Aufnahmekörper (40) aus zwei oder mehr in Seitenansicht U-förmigen Rohren (7) gebildet ist, deren horizontale, in Richtung der Rahmenlängsrohre verlaufende Abschnitte (8) den Palettenboden bilden und deren vertikale Schenkel (7a, 7b) über Distanzstücke (9) an den oberen Schenkelenden mit den Rahmenquerrohren verbunden sind, so daß der äußere Abstand Z der vertikalen Schenkel um das Toleranzmaß (2 x A₂) geringer ist als der Abstand Y der gegenüberliegenden Innenkanten der Rahmenquerrohre.

3. Stapelbare Palette nach Anspruch 2, dadurch gekennzeichnet, daß der Zwischenraum (41) zwischen dem jeweils äußeren U-Rohr (7) und dem Rahmen ein Vielfaches der Breite eines Eckpfostens breit ist.

4. Stapelbare Palette nach Anspruch 1, dadurch gekennzeichnet, daß oben auf den Eckpfosten (1a, 1b, 1c, 1d) zylindrische Nocken (4) angeordnet sind, die bei der Stapelung der Paletten von entsprechend großen zylindrischen Ausnehmungen (5) in den Füßen der Eckpfosten der darüber angeordneten Palette aufgenommen werden.

5. Stapelbare Palette nach Anspruch 1, dadurch gekennzeichnet, daß an den beiden Längsseiten der Palette zur Verbindung der unteren horizontalen Versteifungsstreben (3a, 3b) mit den Rahmenlängsrohren (2a, 2b) zusätzliche vertikale Zwischenstreben (14) vorgesehen sind.

6. Stapelbare Palette nach Anspruch 1, dadurch gekennzeichnet, daß an den Eckstößen zwischen Eckpfosten und Rahmenlängsrohren jeweils Winkelbleche (38) angeordnet sind.

7. Stapelbare Palette.nach den Ansprüchen 1-6, dadurch gekennzeichnet, daß auf die Rahmenquerrohre (6a, 6b) jeweils umgekehrt U-förmige Rohrbügel (6c, 6d) aufgesetzt sind, so daß zwischen diesen und den Rahmenquerrohren ein rechteckiger Zwischenraum (6e) gebildet ist.

8. Stapelbare Palette nach Anspruch 1, dadurch gekennzeichnet, daß der Aufnahmekörper (40) als einstückige Blechwanne ausgebildet ist, deren Seitenwände (42) zum Wannenboden (43) hin schwach konisch verlaufen und an ihrem oberen Ende über horizontale Distanzstücke (44) mit den Rahmenquerrohren (6a, 6b) verbunden sind.

9. Stapelbare Palette nach Anspruch 8, dadurch gekennzeichnet, daß der Zwischenraum (41) zwischen der Aussenkante (45) der Blechwanne und dem Rahmenlängsrohr (2a, 2b) jeweils ein Vielfaches der Breite eines Eckpfostens breit ist.

10. Stapelbare Palette nach einem der vorhergehenden Ansprüche; dadurch gekennzeichnet, daß ihre Länge 120 cm und ihre Breite 100 cm beträgt.

## Claims

1. Stackable pallet, in particular for heavy loads, with an upper horizontal frame which is rectangular in plan form, four corner posts (1a. 1b, 1c, 1d), a pallet bottom (43) and two lower stiffening struts (3a, 3b) connecting in each case two corner posts in pairs, characterised by the following features :
- the upper horizontal frame is formed by two longitudinal tubes (2a, 2b) and two cross tubes (6a, 6b) and is closed at all sides ;
- the corner posts (1 a, 1b, 1c, 1 d) are arranged in the four corners of a rectangle having the longitudinal dimension X measured from outer edge to outer edge of two corner posts (1a, 1 b) ;
- the longitudinal tubes of the frame rest on two corner posts in each case ;
- the cross tubes of the frame lie outside of the rectangle formed by the corner posts, the distance Y of the opposed inner edges of the cross tubes of the frame being larger than the longitudinal dimension X by a small tolerance rate (2 x A,) ;
- there is provided a troughlike receiving body (40) having a U-shaped cross section for the freight, this receiving body being open at the top and towards the longitudinal sides of the pallet and having a horizontal section (43) forming the bottom of the pallet, the receiving body being limited by vertical sections (42) at the transverse sides of the pallet ;
- the maximum dimension of the receiving body in the longitudinal direction of the pallet is smaller than the distance Y of the opposed inner edges of the cross tubes of the frame by a small tolerance rate (2 x Δ₂) ;
- the receiving body is dimensioned in such a manner that at the longitudinal sides there remains a space (41) relative to the longitudinal tubes of the frame of at least the width of a corner p6st ;
- the receiving body is connected only at the upper ends of the vertical sections to the cross tubes of the frame.

2. Stackable pallet according to claim 1, characterised in that the receiving body (40) is formed by two or more tubes (7) which are U-shaped in side elevation, the horizontal sections (8) of which extending in the direction of the longitudinal tubes of the frame form the bottom of the pallet, and the vertical legs (7a, 7b) thereof are connected via distance pieces (9) provided at the upper ends of the legs to the cross tubes of the frame so that the outer distance Z of the vertical legs is smaller than the distance Y of opposed inner edges of the cross tubes of the frame by the tolerance rate (2 x A₂).

3. Stackable pallet according to claim 2, characterised in that the space (41) between the U-shaped tube (7) located on the outer side and the frame has a width of a multiple of the width of a corner post.

4. Stackable pallet according to claim 1, characterised in that on the top of the corner posts (ia, 1b, 1c, 1d) there are arranged cylindrical cams (4) which are received, when the pallets are stacked, by correspondingly dimensioned cylindrical recesses (5) in the feet of the corner posts of the pallet arranged thereabove.

5. Stackable pallet according to claim 1, characterised in that at both longitudinal sides of the pallet there are provided additional vertical intermediate struts (14) for connecting the lower horizontal stiffening struts (3a, 3b) to the longitudinal tubes (2a, 2b) of the frame.

6. Stackable pallet according to claim 1, characterised in that at the corner abutments between corner posts and longitudinal tubes of the frame there are arranged in each case angle sheet irons (38).

7. Stackable pallet according to claims 1 to 6, characterised in that tube straps (6c, 6d) in the shape of an inverted U are mounted on the cross tubes (6a, 6b) of the frame so that a rectangular space (6e) is formed between these tube straps and the cross tubes of the frame.

8. Stackable pallet according to claim 1, characterised in that the receiving body (40) is formed as a one-piece sheet-metal trough the lateral sides (42) of which extend slightly conical towards the bottom (43) of the trough and are connected at their upper ends via horizontal distance pieces (44) to the cross tubes (6a, 6b) of the frame.

9. Stackable pallet according to claim 8, characterised in that the space (41) between the outer edge (45) of the sheet-metal trough and the longitudinal tube (2a, 2b) of the frame has a width of a multiple of the width of a corner post.

10. Stackable pallet according to any one of the preceding claims, characterised in that it has a length of 120 cm and a width of 100 cm.

## Revendications

1. Palette empilable, en pârticulier pour de grosses charges, avec cadre horizontal supérieur rectangulaire en projection horizontale, quatre montants d'angle (1a, 1b, 1c, 1d), un plancher de palette (43) et deux entretoises raidisseuses inférieur (3a, 3b) reliant chaque fois par pair deux montants d'angle, comportant les caractéristiques suivantes :
- le cadre supérieur horizontal est formé par deux tubes longitudinaux (2a, 2b) et deux tubes transversaux. (6a, 6b), et est fermé sur les quatre côtés ;
- les montants d'angle (1a, 1b, 1c, 1d) sont disposés dans les quatre angles d'un rectangle de longueur X (mesurée du bord extérieur au bord extérieur de deux montants (1a, 1b)) ;
- les tubes longitudinaux reposent chacun sur deux montants d'angle ;
- les tubes transversaux se situent en dehors du recfangle formé par les montants d'angle, la distance Y des bords intérieurs opposés des tubes transversaux étant supérieur d'une faible tolérance (2 x Aᵢ) à la longueur X ;
- un élément de réception (40) en baquet, ouvert vers le haut et sur les côtés longitudinaux de la palette, à section en U, est prévu pour les charges, élément dont la section horizontale (43) forme le plancher de palette et qui est limité par des sections verticales (42) sur les faces transversales de la palette ;
- la dimension maximale de l'élément de réception, dans le sens de la longueur de la palette, est inférieure d'une faible tolérance (2 x Δ₂) à la distance Y entre les bords intérieurs opposés des tubes transversaux ;
- l'élément de réception est dimensionné de manière telle qu'il reste, sur les côtés longitudinaux, un espace intermédiaire (41) par rapport aux tubes longitudinaux, égal au moins à la largeur d'un montant d'angle ;
- l'élément de réception n'est relié aux extrémités supérieures des sections verticales que par les tubes transversaux.

2. Palette empilable selon la revendication 1, caractérisée en ce que l'élément de réception (40) est formé de deux ou plusieurs tubes (7) profil en U, dont les sections (8) horizontales, dans le sens des tubes longitudinaux, forment le plancher de la palette, et dont les branches verticales (7a, 7b) sont reliées par des pièces intercalaires (9) aux extrémités des branches supérieures, avec les tubes transversaux, de sorte que la distance extérieure Z des branches verticales est inférieure de la tolérance (2 x O_{Z}) à la distance Y entre les bords internes opposés des tubes transversaux.

3. Palette empilable selon la revendication 2, caractérisée en ce que l'espace intermédiaire (41) entre le tube en U (7) extérieur et le cadre, est un multiple de la largeur d'un montant d'angle.

4. Palette empilable selon la revendication 1, caractérisée en ce que des ergots cylindriques (4) sont disposés à la partie supérieure des montants d'angle (1a, 1b, 1c, 1d) lesquels sont reçus, lors de la superposition dès palettes, par des creux cylindriques (5) de dimension correspondante dans le pied des montants d'angle de la palette de dessus.

5. Palette empilable selon la revendication 1, caractérisée en ce que des entretoises (14) verticales supplémentaires sont prévues sur les deux faces longitudinales de la palette pour la liaison des entretoises raidisseuses (3a, 3b) horizontales inférieures avec les tubes longitudinaux (2a, 2b).

6. Palette empilable selon la revendication 1, caractérisée en ce que des tôles d'angle (38) sont prévues aux assemblages d'angle entre les montants d'angle et les tubes longitudinaux.

7. Palette empilable selon les revendications 1-6, caractérisée en ce que des étriers tubulaires en U (6c, 6d) sont disposés sur les tubes transversaux (6a, 6b), de façon à former un espace intermédiaire rectangulaire (6e) entre ceux-ci et les tubes transversaux.

8. Palette empilable selon la revendication 1, caractérisée en ce que l'élément de réception (40) a la forme d'une auge en tôle d'une seule pièce, dont les faces latérales (42) présentent une faible conicité par rapport au fond de l'auge (43), tout en étant reliées à leur partie supérieure aux tubes transversaux (6a, 6b) via des pièces intercalaires (44) horizontales.

9. Palette empilable selon la revendication 8, caractérisée en ce que l'espace intermédiaire (41) entre le bord extérieur (45) de l'auge en tôle et le tube longitudinal (2a, 2b) a une largeur égale à un multiple de la largeur d'un montant d'angle.

10. Palette empilable selon une des revendications qui précèdent, caractérisée en ce que sa longueur est égale à 120 cm et sa largeur à 100 cm.
